# EUROPÄISCHE PATENTANMELDUNG

(11) **EP 4 728 956 A1**
(43) Veröffentlichungstag der Anmeldung: **22.04.2026**
(21) Anmeldenummer: 25202799.0
(22) Anmeldetag: 17.09.2025
(51) Int. Cl.: A47L 15/42

(54) **SPÜLMASCHINE MIT EINEM TANKREINIGUNGSSYSTEM**

(30) Priorität: 21.10.2024 DE 102024130483
(71) Anmelder: Illinois Tool Works Inc., Glenview IL 60025 (US)
(72) Erfinder: SCHREMPP, Martin, Glenview, Illinois, 60025 (US); Anne, SCHMITT, Glenview, Illinois, 60025 (US)
(74) Vertreter: Meissner Bolte Partnerschaft mbB

(57) **Zusammenfassung**

Die Erfindung betrifft eine Spülmaschine (1) mit mindestens einem als Rezirkulationskreislauf ausgebildeten Waschsystem, wobei das mindestens eine Waschsystem ein Düsensystem mit mindestens einer Waschdüse (5) zum Versprühen von Waschflüssigkeit auf das zu reinigende Spülgut, einen Waschtank (3) zum Auffangen von zumindest einem Teil der versprühten Waschflüssigkeit und eine Waschpumpe (4) zum Zuführen von in dem Waschtank (3) gesammelter Waschflüssigkeit zu der mindestens einen Waschdüse (5) aufweist. Erfindungsgemäß ist vorgesehen, dass die Spülmaschine (1) ein dem Waschtank (3) zugeordnetes Tankreinigungssystem mit mindestens einer derart in oder an dem Waschtank (3) angeordneten Reinigungsdüse (20) aufweist, dass insbesondere bedarfsweise und vorzugsweise am Ende einer Spülschicht oder eines Spültages der Spülmaschine (1) über die mindestens eine Reinigungsdüse (20) des Tankreinigungssystems eine Reinigungsflüssigkeit in dem Waschtank (3) versprühbar oder in den Waschtank (3) einsprühbar ist zum Reinigen des Waschtanks (3) und/oder von in dem Waschtank (3) aufgenommenen Komponenten.

## Beschreibung

Die Erfindung betrifft eine Spülmaschine nach dem Oberbegriff des Patentanspruches 1. Demnach betrifft die Erfindung insbesondere eine gewerbliche Geschirr- oder Utensilienspülmaschine, welche als Programmautomat oder als Transportspülmaschine ausgebildet ist.

Die Erfindung ist somit auf eine Spülmaschine gerichtet, welche mindestens eine als Rezirkulationskreislauf ausgebildete Waschzone aufweist. Die als Rezirkulationskreislauf ausgebildete Waschzone weist ein Düsensystem mit mindestens einer Waschdüse zum Versprühen von Waschflüssigkeit auf das zu reinigende Spülgut, ein Waschtank zum Auffangen von zumindest einem Teil der versprühten Waschflüssigkeit und eine Waschpumpe zum Zuführen von in dem Waschtank gesammelter Waschflüssigkeit zu der mindestens einen Waschdüse auf.

Optional kann die Spülmaschine ferner ein der mindestens einen Waschzone zugeordnetes Schmutzauffangsystem mit mindestens einem Tankabdecksieb aufweisen, um Schmutzpartikel von der versprühten und durch Schwerkraft in den Waschtank zurückfließenden Waschflüssigkeit abzutrennen.

Programmautomaten sind manuell beladbare und entladbare Spülmaschinen. Die Programmautomaten ("box-type ware washers") oder auch ("batch dish washers" genannt) können Geschirrkorbdurchschubspülmaschinen, auch Haubenspülmaschinen ("hood-type ware washers") genannt, oder Frontlader ("front loader ware washers") sein. Frontlader können Untertischmaschinen ("under counter machines"), Auftischmaschinen ("top counter machines") oder freistehende Spülmaschinen mit Frontbeschickung ("free standing front loaders") sein.

Eine als Programmautomat ausgebildete Spülmaschine weist üblicherweise eine Behandlungskammer zum Reinigen von Spülgut auf. In der Regel ist unter der Behandlungskammer ein Waschtank angeordnet, in welchem Flüssigkeit aus der Behandlungskammer durch Schwerkraft zurückfließen kann. Im Waschtank befindet sich Waschflüssigkeit, welche üblicherweise Wasser ist, dem ggf. Reiniger zugeführt werden kann.

Eine als Programmautomat ausgebildete Spülmaschine weist ferner ein Waschsystem mit einer Waschpumpe, einem mit der Waschpumpe verbundenen Leitungssystem und einem Düsensystem mit mindestens einer Waschdüse auf. Die sich im Waschtank befindliche Waschflüssigkeit kann von der Waschpumpe über das Leitungssystem zu der mindestens einen Waschdüse gefördert und durch diese mindestens eine Waschdüse in der Behandlungskammer auf das zu reinigende Spülgut gesprüht werden. Die versprühte Waschflüssigkeit fließt anschließend durch Schwerkraft in den Waschtank zurück.

Transportspülmaschinen ("conveyer ware washers") sind insbesondere Bandtransportspülmaschinen ("flight-type ware washers") oder Korbtransportspülmaschinen ("rack conveyer ware washers"). Transportspülmaschinen finden üblicherweise im gewerblichen Bereich Anwendung. Im Gegensatz zu Programmautomaten, bei welchen das zu reinigende Spülgut während der Reinigung ortsfest in der Maschine verbleibt, findet bei Transportspülmaschinen ein Transport des Spülguts durch verschiedene Behandlungszonen der Transportspülmaschine statt.

Eine Transportspülmaschine weist üblicherweise mindestens eine Vorwaschzone sowie mindestens eine Hauptwaschzone auf, welche in der Transportrichtung des Spülgutes gesehen nach der/den Vorwaschzone(n) angeordnet ist. In Transportrichtung sehen nach der/den Hauptwaschzone(n) ist in der Regel mindestens eine Nachwaschzone bzw. Vorspülzone und mindestens eine der Nachwaschzone(n) nachgeschaltete Klarspülzone angeordnet. In Transportrichtung gesehen läuft das entweder unmittelbar auf dem Transportband aufgenommene Spülgut oder durch Körbe gehaltene Spülgut in der Transportrichtung üblicherweise durch einen Einlauftunnel, die sich daran anschließende(n) Vorwaschzone(n), Hauptwaschzone(n), Nachwaschzone(n), Klarspülzone(n), eine Trocknungszone in eine Auslaufstrecke ein.

Den genannten Waschzonen der Transportspülmaschine sind jeweils ein Waschsystem zugeordnet, welches eine Waschpumpe und ein mit der Waschpumpe verbundenes Leitungssystem (Waschleitungssystem) aufweist, über welches dem Düsensystem bzw. der mindestens einen Waschdüse des Düsensystems Waschflüssigkeit zugeführt wird. Die der mindestens einen Waschdüse des Düsensystems zugeführte Waschflüssigkeit wird in den jeweiligen Waschzonen der Transportspülmaschine auf das Spülgut gesprüht, welches von einer Transportvorrichtung der Transportspülmaschine durch die jeweiligen Waschzonen transportiert wird. Jeder Waschzone ist ein Trank zugeordnet, in welchem die von den Waschdüsen versprühte Flüssigkeit aufgenommen wird und/oder in welchem Flüssigkeit für die Düsensysteme der betreffenden Behandlungszonen bereitgestellt wird.

Bei den üblicherweise aus dem Stand der Technik bekannten Transportspülmaschinen wird Klarspülflüssigkeit in Form von Frischwasser, welches rein oder mit weiteren Zusätzen, wie beispielsweise Klarspüler, versetzt sein kann, über die Sprühdüsen der Klarspülzone auf das Spülgut gesprüht. Zumindest ein Teil der versprühten Klarspülflüssigkeit wird über ein Kaskadensystem entgegen der Transportrichtung des Spülgutes von Zone zu Zone transportiert.

Die versprühte Klarspülflüssigkeit wird in einem Tank (Nachwaschtank) der Nachwaschzone aufgefangen, von welchem sie über die Waschpumpe des zur Nachwaschzone gehörenden Waschsystems zu den Sprühdüsen (Nachwaschdüsen) der Nachwaschzone gefördert wird. In der Nachwaschzone wird Waschflüssigkeit von dem Spülgut abgespült. Die hierbei anfallende Flüssigkeit fließt in den Waschtank der zumindest einen Hauptwaschzone, welche in Transportrichtung des Spülgutes gesehen der Nachwaschzone vorgeschaltet ist. Hier wird die Flüssigkeit üblicherweise mit einem Reiniger versehen und durch ein zu dem Waschsystem der Hauptwaschzone gehörenden Pumpensystem (Waschpumpe) über die Düsen (Waschdüsen) der Hauptwaschzone auf das Spülgut gesprüht. Von dem Waschtank der Hauptwaschzone fließt die Flüssigkeit - sofern keine weitere Hauptwaschzone vorgesehen ist - anschließend in den Vorwaschtank der Vorwaschzone. Die Flüssigkeit in dem Vorwaschtank wird über ein zu dem Waschsystem der Vorwaschzone gehörenden Pumpensystem (Vorwaschpumpe) über die Vorwaschdüsen der Vorwaschzone auf das Spülgut gesprüht, um grobe Verunreinigungen von dem Spülgut zu entfernen.

Üblicherweise sind Spülmaschinen mit Spülpumpen ausgestattet, welche die zu versprühende Klarspülflüssigkeit dem Leitungssystem der Klarspülzone zuführen. Dies gewährleistet insbesondere einen quasi konstanten Volumenstrom der Klarspülflüssigkeit in der Klarspülzone. Es ist jedoch auch denkbar, den bauseitigen Leitungsdruck - beispielsweise den Druck der Frischwasserzufuhr - zu nutzen, um die Klarspülflüssigkeit dem Leitungssystem der Klarspülzone zuzuleiten. In diesem letztgenannten Fall kann ein ansteuerbares Ventil zwischen dem Leitungssystem und den Sprühdüsen der Klarspülzone vorgesehen sein, um eine zeitweise oder vollständige Unterbrechung der Zufuhr von Klarspülflüssigkeit zu den Sprühdüsen erreichen zu können.

Unabhängig davon, ob eine Spülmaschine als Programmautomat oder als Transportspülmaschine ausgebildet ist, umfassen gewerbliche Geschirrspülmaschinen somit üblicherweise mindestens eine als Rezirkulationskreislauf ausgebildete Waschzone, welche ein Düsensystem mit mindestens einer Waschdüse zum Versprühen von Waschflüssigkeit auf das zu reinigende Spülgut, einen Waschtank zum Auffangen von zumindest einem Teil der versprühten Waschflüssigkeit und eine Waschpumpe zum Zuführen von in dem Waschtank gesammelte Flüssigkeit zu der mindestens einen Waschdüse aufweist.

Da zum Reinigen des Spülgutes eine als Rezirkulationskreislauf ausgebildete Waschzone zum Einsatz kommt, wird zumindest ein Teil der in der Waschzone bereits versprühten Waschflüssigkeit in einem Kreislauf geführt, so dass die Gefahr besteht, dass die von dem Spülgut abgetragenen Schutzpartikel aufgrund der permanenten Umwälzung der Waschflüssigkeit immer weiter zerkleinert werden und sich somit nicht mehr ohne weiteres durch Siebvorrichtungen etc. von der Waschflüssigkeit abtrennen lassen. Demnach besteht die Gefahr, dass sich bei einer als Rezirkulationskreislauf ausgebildeten Waschzone die Schmutzbelastung der Waschflüssigkeit in der Waschzone mit zunehmender Waschzeit erhöht, so dass das Risiko der Wiederanschmutzung von Spülgut ansteigt und sich das Spülergebnis insgesamt verschlechtert.

Dieses Problem tritt insbesondere bei der Vor- oder Hauptwaschzonen einer als Transportspülmaschine ausgebildeten Spülmaschine auf. Da bei Transportspülmaschinen die Fließrichtung der verwendeten Waschflüssigkeit kaskadenförmig entgegengesetzt der Transportrichtung des zu reinigenden Spülgutes ist, ist die Schmutzkonzentration der Waschflüssigkeit in der mindestens einen Vorwaschzone im Vergleich zu der Schmutzkonzentration der Waschflüssigkeit in den übrigen Behandlungszonen am größten, da in der Vorwaschzone der meiste Schmutz anfällt.

Andererseits lässt es sich nicht vermeiden, dass über die Laufzeit einer als Transportspülmaschine ausgebildeten Spülmaschine ein Teil der stärker verschmutzten Waschflüssigkeit der Vorwaschzone durch den Transport des Spülgutes in die der Vorwaschzone nachgeschaltete mindestens eine Hauptwaschzone "verschleppt" wird. Dadurch erhöht sich die Schmutzbelastung der Waschflüssigkeit in der Hauptwaschzone und demzufolge kann sich ebenso das Spülergebnis in der Hauptwaschzone verschlechtern.

Um die in die Spülmaschine eingebrachten Schmutzpartikel von der zum Spülen des Spülgutes verwendeten Waschflüssigkeit zu trennen, ist es allgemein bekannt, Siebvorrichtungen in Gestalt von Schmutzsiebkörben zu verwenden, in welchen sich die in die Spülmaschine eingebrachten Schmutzpartikel sammeln. Bei Spülmaschinen, die als Programmautomaten ausgebildet sind, ist ein derartiger Schmutzsiebkorb üblicherweise in dem Sumpf der Behandlungskammer oberhalb des Waschtanks angeordnet.

Andererseits ist es im Hinblick auf Spülmaschinen, die als
Transportspülmaschinen ausgebildet sind, bekannt, zumindest den der Vorwaschzone zugeordneten Vorwaschtank, und vorzugsweise auch den der mindestens einen Hauptwaschzone zugeordneten Hauptwaschtank, mit Flächensieben und Schmutzsiebkörben auszustatten.

Im Betrieb der entweder als Programmautomat oder als Transportspülmaschine ausgebildeten Spülmaschine fallen dann die mit Hilfe des sich umwälzenden Waschwassers von dem Spülgut abgespülten Schmutzpartikel wegen der Schwerkraft auf die Flächensiebe. Dort erfolgt eine Trennung der Schmutzpartikel von der in den entsprechenden Waschtank zurückfließenden Waschflüssigkeit. Die abgetrennten Schmutzpartikel werden anschließend üblicherweise in einen Schmutzsiebkorb gespült.

Unabhängig davon, ob die Spülmaschine als Programmautomat, insbesondere als Haubenspülmaschine, oder als Transportspülmaschine ausgebildet ist, wird bzw. muss die Spülmaschine zumindest am Ende eines jeden gewerblichen Spültages oder am Ende einer Spülschicht entsprechend gereinigt werden. Hierbei fällt eine Vielzahl von manuell auszuführenden Arbeitsschritten an.

Zum Reinigen beispielsweise einer Transportspülmaschine müssen zunächst die Wascharme sowie die Siebsysteme der einzelnen Waschsysteme entnommen werden. Da eine Transportspülmaschine in der Regel mehrere hintereinander angeordnete Waschzonen und somit eine entsprechende Anzahl von Waschsystemen aufweist, müssen diese Arbeitsschritte mehrmals durchgeführt werden.

Die ausgebauten Siebsysteme werden anschließend manuell mit Wasser abgespritzt und zusätzlich - je nach Verschmutzungsgrad - manuell abgeschrubbt.

Insbesondere müssen auch die entsprechenden Waschtanks der Transportspülmaschine manuell mit Wasser abgespritzt und ggf. manuell abgeschrubbt werden. Die Waschtanks im Bereich der Beladezone einer Transportspülmaschine, welche die mit am stärksten verschmutzten Behandlungszonen sind, werden beim Reinigungsprozess mit Wasser abgespritzt und teilweise (wenn nötig) manuell mit einem Reinigungstuch und ggf. mit Hilfe einer Reinigerlösung gereinigt.

Nachdem die einzelnen Behandlungszonen einer Transportspülmaschine komplett entleert wurden, wird üblicherweise am Ende eines jeden Spültages jede Behandlungszone und insbesondere jeder Waschtank einer jeden Behandlungszone, mit warmem Wasser ausgespritzt und teilweise (wenn nötig) manuell mit einem Reinigungstuch und ggf. mit Hilfe einer Reinigerlösung gereinigt.

Mit zur Innenraumreinigung gehören auch entsprechende Inspektionstüren einer Transportspülmaschine, die üblicherweise als Schiebetüren oder Flügeltüren ausgeführt sind.

Die gesamte Reinigung einer Transportspülmaschine beträgt je nach Maschinengröße zwischen 30 bis 40 Minuten, wobei die zur Maschinenreinigung verwendete Frischwassermenge zwischen 400 Liter und 600 Liter liegt.

Zur Reinigung eines Programmautomaten, insbesondere einer Haubenspülmaschine, am Ende eines gewerblichen Spültages ist zumindest der Waschtank in ähnlicher Weise zu reinigen. Auch hier fällt eine Vielzahl von manuell auszuführenden Arbeitsschritten an.

Zum Reinigen beispielsweise einer Geschirrkorbdurchschubspülmaschine müssen zunächst der Wasch- und Spülarm des Waschsystems sowie das Siebsystem ausgebaut werden. Das ausgebaute Siebsystem wird anschließend manuell mit in der Regel warmem Wasser abgespritzt und zusätzlich - je nach Verschmutzungsgrad - manuell abgeschrubbt. Ferner ist die Behandlungskammer der Spülmaschine, nachdem diese komplett entleert wurde, mit in der Regel warmem Wasser auszuspritzen und ebenfalls teilweise (wenn nötig) manuell mit einem Reinigungstuch und ggf. mit Hilfe einer Reinigerlösung zu reinigen.

Die gesamte Innenraumreinigung einer Geschirrkorbdurchschubspülmaschine beträgt je nach Maschinengröße zwischen 10 und 30 Minuten, wobei die zur Maschinenreinigung verwendete Frischwassermenge zwischen 60 Liter und 120 Liter liegt.

Der vorliegenden Erfindung liegt die Aufgabe zu Grunde, eine Spülmaschine der eingangs genannten Art anzugeben, bei der die insbesondere am Ende eines gewerblichen Spültages durchzuführende Reinigung effizienter gestaltet werden kann. Insbesondere soll eine Spülmaschine angegeben werden, bei welcher zumindest ein Teil der zur Innenraumreinigung der Spülmaschine erforderlichen Arbeitsschritte vereinfacht oder gar entfallen können, um auf diese Weise Personal einzusparen und gleichzeitig die zur Reinigung eingesetzten Ressourcen (Wasser, Energie, Chemie) reduzieren zu können.

Die der Erfindung zu Grunde liegende Aufgabe wird durch den Gegenstand des unabhängigen Patentanspruchs 1 gelöst, wobei vorteilhafte Weiterbildungen der erfindungsgemäßen Spülmaschine in den abhängigen Ansprüchen angegeben sind.

Demgemäß betrifft die Erfindung insbesondere eine Spülmaschine mit mindestens einem als Rezirkulationskreislauf ausgebildeten Waschsystem. Bei der erfindungsgemäßen Spülmaschine handelt es sich insbesondere um eine Geschirr- oder Utensilienspülmaschine, welche entweder als Programmautomat oder als Transportspülmaschine ausgebildet ist.

Das mindestens eine Waschsystem der erfindungsgemäßen Spülmaschine weist ein Düsensystem mit mindestens einer Waschdüse zum Versprühen von Waschflüssigkeit auf das zu reinigende Spülgut, einen Waschtank zum Auffangen von zumindest einem Teil der versprühten Waschflüssigkeit und eine Waschpumpe auf, die dazu dient, von in dem Waschtank gesammelter Waschflüssigkeit zu der mindestens einen Waschdüse zuzuführen.

Erfindungsgemäß ist insbesondere vorgesehen, dass die Spülmaschine ein dem Waschtank zugeordnetes Tankreinigungssystem mit mindestens einer derart in oder an dem Waschtank angeordneten Reinigungsdüse aufweist, dass insbesondere bedarfsweise und vorzugsweise am Ende einer Spülschicht oder eines Spültages der Spülmaschine über die mindestens eine Reinigungsdüse des Tankreinigungssystems eine Reinigungsflüssigkeit in dem Waschtank versprühbar oder in den Waschtank einsprühbar ist zum Reinigen des Waschtanks und/oder von in dem Waschtank aufgenommenen Komponenten.

Die mit der erfindungsgemäßen Lösung erzielbaren Vorteile liegen auf der Hand. Dadurch, dass die Spülmaschine ein dem Waschtank zugeordnetes Tankreinigungssystem aufweist, wird in einer einfach zu realisierenden aber dennoch effektiven Weise der manuelle Reinigungsaufwand im Bereich des Waschtanks eliminiert oder zumindest deutlich reduziert. Dadurch wird der manuelle Reinigungsaufwand für den Bediener der Spülmaschine für die gesamte Maschine deutlich reduziert.

Mit der erfindungsgemäßen Lösung muss der Bediener der Spülmaschine bei der täglichen Reinigung dieser nur noch einen Grobschmutz-Auffangbehälter der Spülmaschine entnehmen, leeren und reinigen.

In einer bevorzugten Realisierung der erfindungsgemäßen Lösung ist vorgesehen, dass die Spülmaschine ein dem Waschtank zugeordnetes Schmutzauffangsystem mit einem Tankabdecksieb aufweist, wobei das Tankabdecksieb ausgebildet ist, um Schmutzpartikel von der versprühten und durch Schwerkraft in den Waschtank zurückfließenden Waschflüssigkeit abzutrennen. Dabei ist insbesondere vorgesehen, dass die mindestens eine Reinigungsdüse des Tankreinigungssystems in dem Waschtank unterhalb des Tankabdecksiebs angeordnet ist.

Vorzugsweise ist die mindestens eine Reinigungsdüse des Tankreinigungssystems derart in dem Waschtank angeordnet und/oder derart ausgebildet, um insbesondere bedarfsweise und vorzugsweise am Ende einer Spülschicht oder eines Spültages der Spülmaschine eine Unterseite des Tankabdecksiebs zumindest bereichsweise mit der Reinigungsflüssigkeit zu beaufschlagen.

Gemäß Weiterbildungen der zuletzt genannten Ausführungsvarianten der erfindungsgemäßen Spülmaschine ist vorgesehen, dass das Schmutzauffangsystem der Spülmaschine einen zumindest teil- oder bereichsweise in dem Waschtank angeordneten und nach oben hin offenen Schmutzsammelbereich aufweist zum Sammeln der mit Hilfe des Tankabdecksiebs von der Waschflüssigkeit abgetrennten Schmutzpartikel.

Hierbei bietet es sich an, dass die mindestens eine Reinigungsdüse des Tankreinigungssystems derart in dem Waschtank angeordnet und/oder derart ausgebildet ist, um insbesondere bedarfsweise und vorzugsweise am Ende einer Spülschicht oder eines Spültages der Spülmaschine den Schmutzsammelbereich des Schmutzauffangsystems zumindest bereichsweise mit der Reinigungsflüssigkeit zu beaufschlagen.

In einer bevorzugten Weiterbildung der zuletzt genannten Ausführungsvariante der erfindungsgemäßen Spülmaschine ist vorgesehen, dass der Schmutzsammelbereich des Schmutzauffangsystems einen für Waschflüssigkeit permeablen Wandbereich, insbesondere in Gestalt eines Siebs und vorzugsweise in Gestalt eines Feinsiebs, aufweist.

Dabei sollte die mindestens eine Reinigungsdüse des Tankreinigungssystems derart in dem Waschtank angeordnet und/oder derart ausgebildet sein, um insbesondere bedarfsweise und vorzugsweise am Ende einer Spülschicht oder eines Spültages der Spülmaschine den für Waschflüssigkeit permeablen Wandbereich des Schmutzsammelbereichs zumindest bereichsweise mit der Reinigungsflüssigkeit zu beaufschlagen.

Gemäß Realisierungen des dem Waschtank der erfindungsgemäßen Spülmaschine zugeordneten Schmutzauffangsystems ist vorgesehen, dass die Spülmaschine ferner ein mit dem Schmutzsammelbereich des Schmutzauffangsystems strömungsmäßig verbundenes Schmutzaustragsystem mit einem Schmutzaustragrohrsystem aufweist, über welches der Schmutzsammelbereich bedarfsweise geleert werden kann.

Insbesondere ist gemäß Realisierungen der erfindungsgemäßen Spülmaschine vorgesehen, dass das Tankabdecksieb über dem Schmutzsammelbereich angeordnet ist und eine Ablaufschräge in Richtung einer Zuführöffnung aufweist. Dabei bietet es sich an, dass der nach oben offen ausgebildete Schmutzsammelbereich unterhalb der Zuführöffnung derart angeordnet ist, dass die mit Hilfe des Tankabdecksiebs von der Waschflüssigkeit abgetrennten Schmutzpartikel über die Zuführöffnung in den Schmutzsammelbereich gelangen.

In diesem Zusammenhang bietet es sich insbesondere an, dass das Tankabdecksieb zumindest bereichsweise trichterförmig ausgebildet ist, wobei die Zuführöffnung innerhalb des trichterförmigen Bereichs des Tankabdecksiebs und vorzugsweise in einem verjüngten Bereich des trichterförmigen Bereichs des Tankabdecksiebs ausgebildet ist.

Gemäß Realisierungen der erfindungsgemäßen Spülmaschine ist vorgesehen, dass in dem Waschtank der Spülmaschine mindestens ein Sensor zur Füllstandsüberwachung und/oder mindestens ein Heizelement zumindest teil- oder bereichsweise angeordnet sind/ist.

In diesem Zusammenhang sollte die mindestens eine Reinigungsdüse des Tankreinigungssystems derart in dem Waschtank angeordnet und/oder derart ausgebildet sein, um insbesondere bedarfsweise und vorzugsweise am Ende einer Spülschicht oder eines Spültages der Spülmaschine den mindestens einen Sensor und/oder das mindestens eine Heizelement zumindest bereichsweise mit der Reinigungsflüssigkeit zu beaufschlagen.

Vorzugsweise ist die mindestens eine reinigungsdüse des Tankreinigungssystems in einem Seitenwandbereich des Waschtanks angeordnet und insbesondere integriert. Insbesondere sind gemäß Ausführungsformen der erfindungsgemäßen Spülmaschine alle Reinigungsdüsen des Tankreinigungssystems in entsprechenden Seitenwandbereichen des Waschtanks angeordnet und insbesondere integriert.

Eine obere Ebene des Waschtanks kann dadurch definiert werden, dass in dieser Ebene ein Randbereich eines dem Waschtank zugeordneten Tankabdecksiebs liegt. Eine untere Ebene des Waschtanks kann durch eine den Grund des Waschtanks bildende Bodenfläche des Waschtanks definiert werden. Der Abstand zwischen der unteren Ebene und der oberen Ebene definiert dabei die Tiefe T des Waschtanks.

Bei Ausführungsformen der erfindungsgemäßen Spülmaschine ist vorgesehen, dass die mindestens eine Reinigungsdüse und vorzugsweise alle Reinigungsdüsen des Tankreinigungssystems in einem oberen Seitenwandbereich des Waschtanks angeordnet und insbesondere integriert ist/sind.

Dabei ist eine besonders effiziente Tankreinigung mit Hilfe der mindestens einen Reinigungsdüse erzielbar, wenn die mindestens eine Reinigungsdüse in einem Seitenwandbereich des Waschtanks angeordnet und insbesondere integriert ist, der - gemessen von der den Grund des Waschtanks bildenden Bodenfläche des Waschtanks - in einem Bereich zwischen 55% und 85% der Tiefe T und insbesondere in einem Bereich zwischen 60% und 75% der Tiefe T liegt.

Das Tankreinigungssystem sollte insbesondere ausgebildet sein, für den Bediener der Spülmaschine nur schwer zugängliche Bereiche des Waschtanks zu reinigen. In diesem Zusammenhang ist somit vorgesehen, dass das mindestens eine Waschsystem in einer Behandlungskammer oder Behandlungszone der Spülmaschine zumindest teil- oder bereichsweise aufgenommen ist, wobei die Behandlungskammer oder Behandlungszone der Spülmaschine eine insbesondere manuell verschließbare Zugangsöffnung aufweist. In diesem Zusammenhang sollte die mindestens eine Reinigungsdüse des Tankreinigungssystems in oder an einem Seitenwandbereich des Waschtanks angeordnet sein, welcher der Zugangsöffnung der Spülmaschine bzw. der Behandlungskammer oder Behandlungszone der Spülmaschine gegenüberliegt.

Gemäß einem Aspekt der vorliegenden Erfindung weist das Tankreinigungssystem eine Steuereinrichtung auf. Alternativ hierzu ist es denkbar, dass dem Tankreinigungssystem eine Steuereinrichtung zugeordnet ist.

Die Steuereinrichtung ist ausgebildet, bedarfsweise oder gemäß einem vorab festgelegten oder festlegbaren Ereignisablauf das Tankreinigungssystem derart anzusteuern, dass über die mindestens eine Reinigungsdüse des Tankreinigungssystems die Reinigungsflüssigkeit in dem Waschtank versprüht wird oder in den Waschtank eingesprüht wird.

Dem Waschtank kann eine Abwasserpumpe zugeordnet sein, deren Saugseite mit dem Waschtank strömungsmäßig verbunden oder verbindbar ist, um zumindest einen Teil der in dem Waschtank aufgenommenen Waschflüssigkeit insbesondere bedarfsweise oder insbesondere nach einem vorab festgelegten oder festlegbaren Ereignisablauf aus dem Waschtank abzupumpen und den abgepumpten, zumindest einen Teil der in dem Waschtank aufgenommenen Waschflüssigkeit einem Wärmetauscher der Spülmaschine oder einem Abwasseranschluss der Spülmaschine oder einer Abwasser-Regenerierungseinrichtung der Spülmaschine zuzuführen.

In diesem Zusammenhang bietet es sich an, dass die Steuereinrichtung des Tankreinigungssystems ausgebildet ist, das Tankreinigungssystem vorzugsweise automatisch und insbesondere wahlweise automatisch derart anzusteuern, dass über die mindestens eine Reinigungsdüse des Tankreinigungssystems die Reinigungsflüssigkeit in dem Waschtank versprüht wird oder in den Waschtank eingesprüht wird, wenn mit Hilfe der Abwasserpumpe zumindest ein Teil der in dem Waschtank aufgenommenen Waschflüssigkeit abgepumpt wird oder abgepumpt ist.

Alternativ oder zusätzlich hierzu ist es denkbar, dass die Spülmaschine eine Sensorik aufweist, welche ausgebildet ist, einen Verschmutzungsgrad der in dem Waschtank aufgenommenen Waschflüssigkeit zu erfassen.

In diesem Zusammenhang bietet es sich an, dass die Steuereinrichtung ausgebildet ist, in Abhängigkeit von dem erfassten Verschmutzungsgrad der in dem Waschtank aufgenommenen Waschflüssigkeit einen Zeitpunkt und/oder eine Zeitdauer festzulegen wann bzw. während welcher mit Hilfe der mindestens einen Reinigungsdüse des Tankreinigungssystems insbesondere bedarfsweise die Reinigungsflüssigkeit zu versprühen ist.

Alternativ oder zusätzlich hierzu sollte die Steuereinrichtung ausgebildet sein, in Abhängigkeit von dem erfassten Verschmutzungsgrad der in dem Waschtank aufgenommenen Waschflüssigkeit eine pro Zeiteinheit mit Hilfe der mindestens einen Reinigungsdüse des Tankreinigungssystems zu versprühende Menge an Reinigungsflüssigkeit festzulegen.

Gemäß Ausführungsvarianten der erfindungsgemäßen Spülmaschine ist dem Waschtank eine Sensorik zugeordnet, welche ausgebildet ist, anhand einer Trübung der in dem Waschtank aufgenommenen Waschflüssigkeit und/oder anhand eines Waschflüssigkeitsfüllstands der in dem Waschtank aufgenommenen Waschflüssigkeit den Verschmutzungsgrad der in dem Waschtank aufgenommenen Waschflüssigkeit zumindest indirekt zu erfassen.

Die Reinigungsflüssigkeit, welche bedarfsweise mit der mindestens einen Reinigungsdüse des Tankreinigungssystems versprüht wird, ist vorzugsweise Frischwasser, insbesondere kaltes Frischwasser, erhitztes Wasser, insbesondere erhitztes Frischwasser, oder regenerierte Waschflüssigkeit aus dem Waschtank. Der Reinigungsflüssigkeit kann optional eine Reinigungschemie zudosiert sein.

Das Tankreinigungssystem weist vorzugsweise eine mit der mindestens einen Reinigungsdüse strömungsmäßig verbundene oder verbindbare Flüssigkeitszuführung auf, über welche der mindestens einen Reinigungsdüse bedarfsweise die von der Reinigungsdüse zu versprühende Reinigungsflüssigkeit zuführbar ist.

In diesem Zusammenhang bietet es sich an, dass die Flüssigkeitszuführung des Tankreinigungssystems mindestens ein über eine Steuereinrichtung der Spülmaschine ansteuerbares Ventil und/oder mindestens eine über eine Steuereinrichtung der Spülmaschine ansteuerbare Reinigungsflüssigkeitspumpe aufweist, über welches bzw. über welche eine pro Zeiteinheit der mindestens einen Reinigungsdüse des Tankreinigungssystems zuzuführende oder zugeführte Menge an Reinigungsflüssigkeit einstellbar ist.

Im Hinblick auf die mindestens eine Reinigungsdüse des Tankreinigungssystems hat es sich als besonders vorteilhaft erwiesen, wenn die Reinigungsdüse als Rotationsdüse ausgeführt und ausgebildet ist, einen rotierenden Sprühstrahl zu erzeugen.

Gemäß Realisierungen der mindestens einen Reinigungsdüse des Tankreinigungssystems ist vorgesehen, dass die mindestens eine Reinigungsdüse ein Gehäuse mit einem Fluideinlass und einen in oder an dem Gehäuse drehbar gelagerten Rotor mit zwei einander zumindest teilweise gegenüberliegenden Austrittsöffnungen aufweist.

Selbstverständlich sind aber auch andere Ausführungsformen für die Reinigungsdüse des Tankreinigungssystems denkbar.

Nachfolgend wird die Erfindung unter Bezugnahme auf die beiliegenden Zeichnungen näher beschrieben.

Es zeigen:
- FIG. 1: ein Hydraulikschema einer exemplarischen Ausführungsform der erfindungsgemäßen Spülmaschine;
- FIG. 2A: schematisch und in einer Explosionsansicht eine exemplarische Ausführungsform eines bei der erfindungsgemäßen Spülmaschine zum Einsatz kommenden Siebsystems;
- FIG. 2B: schematisch und in einer isometrischen Ansicht das Siebsystem gemäß FIG. 2A im zusammengebauten Zustand;
- FIG. 3: schematisch und in einer isometrischen Ansicht eine exemplarische Ausführungsform einer als Haubenspülmaschine ausgeführten Spülmaschine mit einer exemplarischen Ausführungsform eines Tankreinigungssystems, und zwar ohne ein entsprechendes Siebsystem;
- FIG. 4: schematisch und in einer Draufsicht von oben den Waschtank der Spülmaschine gemäß FIG. 3;
- FIG. 5: schematisch und in einer teilgeschnittenen Seitenansicht der untere Bereich der Spülmaschine gemäß FIG. 3 mit dem Waschtank, einem in dem Waschtank zumindest teil- oder bereichsweise aufgenommenen Schmutzauffangsystem und dem Tankreinigungssystem; und
- FIG. 6: schematisch und in einer Seitenansicht den unteren Bereich der Spülmaschine gemäß FIG. 5, und zwar ohne den Schmutzsammelbereich des Schmutzauffangsystems.

Gewerbliche Spülmaschinen 1 sind darauf ausgelegt, große Mengen an Spülgut in möglichst kurzer Zeit zu reinigen. So beträgt bei einer Haubenspülmaschine der hiesigen Anmelderin die Dauer des voreingestellten Standardprogramms, welches üblicherweise für normal verschmutztes Spülgut, wie Teller, Schalen, Tassen, Gläser, verwendet wird, nur 70 Sekunden. Dies bedeutet, dass die theoretische Kapazität der Haubenspülmaschine bei bis zu 52 Spülkörben pro Stunde liegt.

Fast ausnahmslos werden gewerbliche Spülmaschinen 1 mit rotierenden Wasch- und Spülsystemen ausgestattet. Ein Wasch- und Spülsystem besteht üblicherweise aus einem Wasch- und einem Spülarm 6, 7.

Wie beispielsweise in FIG. 1 gezeigt, weist eine gewerbliche Spülmaschine 1 ein oberes sowie ein unteres Wasch- und Spülsystem auf.

Im Betrieb wird mit Hilfe einer Waschpumpe 4 die Waschflüssigkeit (Waschlauge) aus dem Waschtank der Spülmaschine 1 über ein Rohrleitungssystem in die Wascharme 6 gepumpt. Über die Wascharme 6 wird das zu reinigende Spülgut mit der Waschflüssigkeit (Waschlauge) beaufschlagt. Dabei wird der Schmutz von dem Spülgut abgelöst und in die Waschflüssigkeit eingetragen. Die Waschflüssigkeit fließt, wie in FIG. 1 zu sehen ist, anschließend über ein Siebsystem (Tankabdecksieb 14), welches grobe Schmutzreste zurückhält, in einen Waschtank 3 der Spülmaschine 1.

Wie in FIG. 2 gezeigt, weist das Siebsystem einer gewerblichen Spülmaschine 1 üblicherweise ein Flächensieb (Tankabdecksieb 14), ein Feinsieb 16 und einen Auffangbehälter (Schmutzsammelbereich 15) für grobe Speisereste auf. Der Auffangbehälter wird üblicherweise auch als Schmutzsammelbereich 15 bezeichnet.

Bekannt sind aber auch Systeme, bei denen der Auffangbehälter (Schmutzsammelbereich 15) und das Feinsieb 16 in einem Teil kombiniert sind.

Üblicherweise ist das Flächensieb (Tankabdecksieb 14) als Lochblech ausgeformt. Bekannt sind aber auch Flächensiebe (Tankabdecksiebe 14) ohne Lochungen.

Für gewöhnlich weist das Flächensieb (Tankabdecksieb 14) eine Lochung von 1,5 mm bis 3,0 mm im Durchmesser auf. Das bedeutet jedoch, dass Schmutzpartikel, welche kleiner als 1,5 mm bis 3,0 mm sind, nicht aus der Waschlauge herausgefiltert werden können. Diese werden in darauffolgenden Waschprogrammen immer wieder von der Waschpumpe 4 über die Wascharme 6 gepumpt. Dadurch können sich diese Schmutzpartikel im Maschineninnenraum verteilen und absetzen.

Gröbere Schmutzpartikel (3,0 mm bis 7,0 mm) werden über das Flächensieb (Tankabdecksieb 14) und das Feinsieb 16 herausgefiltert. Die Partikel dieser Größe werden über die Ablaufpumpe (Abwasserpumpe 25) beispielsweise einem Abwassersystem zugeführt. Schmutzreste, welche größer sind als 7,0 mm, werden in einem Auffangbehälter (Schmutzsammelbereich 15) gesammelt. Dieser muss am Ende der Spülschicht manuell entnommen und gereinigt werden.

Am Ende der Spülschicht wird in der Regel ein spezielles Abpumpprogramm verwendet, bei dem das Schmutzwasser über die Abwasserpumpe 25 aus der Maschine gepumpt wird und über das Spülsystem der Maschineninnenraum und die Oberseite des Flächensiebs 14 ausgespült werden. Es sind auch Systeme bekannt, bei denen das Schmutzwasser lediglich durch Entfernen des entsprechenden Standrohrs abgelassen wird.

Während des Abpumpprogramms wird die Oberseite des Flächensiebs 14 zumindest bereichsweise gereinigt und der Schmutz in den Auffangbehälter (Schmutzsammelbereich 15) gespült. Das Flächensieb 14 verdeckt während des Abpumpprogramms den Waschtank 3, wodurch der Waschtank 3 und die Unterseite des Flächensiebs 14 nicht gespült werden.

Nach dem Abpumpprogramm hat der Bediener die Aufgabe, die Spülmaschine 1 manuell zu reinigen. Dazu werden üblicherweise zunächst die Wasch- und Spülarme und die Komponenten des Siebsystems (Flächensieb 14, Feinsieb 16 und Schmutzsammelbehälter) aus der Spülmaschine 1 entnommen und manuell gereinigt.

Des Weiteren wird der Maschineninnenraum inklusive des Waschtanks 3 mit relativ großem manuellem Aufwand gereinigt. Hierzu reinigt der Bediener in der Regel den Innenraum inklusive des Waschtanks 3 mit einem Spülschwamm. Bei hartnäckigen Verschmutzungen wird zunächst eine Bürste verwendet. Je nach Installation ist auch das manuelle Ausspritzen des Maschineninnenraums mit einem Wasserschlauch/Handbrause hierbei gängige Praxis.

Ziel der Erfindung ist es, den manuellen Reinigungsaufwand im Bereich des Waschtanks 3 zu eliminieren und damit den manuellen Reinigungsaufwand für den Bediener für die gesamte Spülmaschine 1 deutlich zu reduzieren.

Mit der Erfindung muss der Bediener bei der täglichen Reinigung der Spülmaschine 1 nur noch den Grobschmutz-Auffangbehälter (Schmutzsammelbereich 15) entnehmen, leeren und reinigen. Dies soll durch ein spezielles Reinigungsprogramm umgesetzt werden, welches am Ende der Spülschicht an Stelle des bisherigen Abpumpprogramms verwendet wird.

Über Reinigungsdüsen 20 eines Tankreinigungssystems werden die oben erwähnten Partikel, welche sich auf den Oberflächen insbesondere des Waschtanks 3 abgelagert haben, im Waschtank 3 und von Teilen des Siebsystems gelöst und abgespült, so dass sie über das Ablaufsystem aus der Spülmaschine 1 gefördert werden können.

In der folgenden detaillierten Figurenbeschreibung werden gleiche oder gleichwirkende Bauteile mit gleichen Bezugszeichen versehen.

In FIG. 1 ist eine exemplarische Ausführungsform der erfindungsgemäßen Spülmaschine 1 dargestellt. Es wird darauf hingewiesen, dass diese lediglich die zum Verständnis der Erfindung benötigten Bauteile aufweist. Einzelheiten der Spülmaschine 1 werden anschließend unter Bezugnahme auf die Darstellungen in FIG. 2A, B und FIG. 3 bis FIG. 6 beschrieben.

Bei der Spülmaschine 1 gemäß FIG. 1 handelt es sich insbesondere um eine gewerbliche Geschirr- oder Utensilienspülmaschine, welche als Haubenspülmaschine ausgebildet ist.

Selbstverständlich ist es ebenso möglich, die erfindungsgemäße Spülmaschine 1 als Programmautomat oder als Transportspülmaschine auszubilden. Die hierfür notwendigen konstruktiven Änderungen sind dem Fachmann selbstverständlich bekannt.

Die in FIG. 1 dargestellte Spülmaschine 1 weist eine Behandlungskammer 2 mit einem zugeordneten Waschtank 3 auf. Der Waschtank 3 dient zur Aufnahme einer Behandlungsflüssigkeit, welche über eine Waschpumpe 4 zu einer Vielzahl von Waschdüsen 5 gefördert werden kann. Die Waschdüsen 5 befinden sich insbesondere gemäß der dargestellten Ausführungsform im oberen und unteren Bereich der Behandlungskammer 2, wo jeweils ein Wasch-/Spülsystem mit einem zugehörigen Wascharm 6 und einem Spülarm 7 vorgesehen ist.

Der obere und untere Wascharm 6 sind über eine Waschleitung mit dem Waschtank 3 verbunden. Da der Waschtank 3 sich im unteren Bereich der Behandlungskammer 2 befindet, kann hierdurch eine Rezirkulation der Behandlungsflüssigkeit (Waschflüssigkeit) nach dem Besprühen des Spülguts erfolgen.

Die in FIG. 1 gezeigte Spülmaschine 1 weist ferner mindestens ein Klarspülsystem zum Bereitstellen einer Klarspülflüssigkeit auf. Das Klarspülsystem besteht in der dargestellten Ausführungsform aus einem Vorratsbehälter 9, welcher ein Klarspülkonzentrat beinhaltet.

Wie es der Darstellung in FIG. 1 entnommen werden kann, ist der Vorratsbehälter 9 des Klarspülsystems über eine Fluidleitung mit einem Wassererwärmer (Boiler 10) verbunden. Der Boiler 10 weist einen Frischwasseranschluss 11 auf, über welchen Frischwasser (z.B. Leitungswasser) in den Boiler 10 eingebracht werden kann. Das im Boiler 10 befindliche Frischwasser wird durch eine Heizeinrichtung erwärmt und mit dem Klarspülkonzentrat des Vorratsbehälters 9 versetzt. Hierzu wird das Klarspülkonzentrat durch eine Dosierpumpe aus dem Vorratsbehälter 9 zum Boiler 10 gefördert. Die aus einer Kombination aus Frischwasser und Klarspülkonzentrat entstehende Klarspülflüssigkeit kann über eine Klarspülpumpe 12 und die dazu gehörigen Klarspülleitungen zu einer Vielzahl von Klarspüldüsen 13 gefördert werden. Ähnlich wie die Waschdüsen 5 befinden sich auch die Klarspüldüsen 13 im Inneren der Behandlungskammer 2 der Spülmaschine 1, und zwar jeweils in einem oberen bzw. unteren Spülarm 7.

Wie es insbesondere den Darstellungen in FIG. 3 bis FIG. 6 entnommen werden kann, weist die in den Zeichnungen schematisch gezeigte exemplarische Ausführungsform der erfindungsgemäßen Spülmaschine 1 ein dem Waschtank 3 zugeordnetes Tankreinigungssystem auf.

Das Tankreinigungssystem umfasst mehrere in dem Waschtank 3 angeordnete Reinigungsdüsen 20, welche ausgebildet sind, insbesondere bedarfsweise und vorzugsweise am Ende einer Spülschicht oder eines Spültages der Spülmaschine 1 Reinigungsflüssigkeit in den Waschtank 3 einzusprühen bzw. in dem Waschtank 3 zu versprühen, um den Waschtank 3 und in dem Waschtank 3 aufgenommene Komponenten entsprechend zu reinigen.

Dabei sind die Reinigungsdüsen 20 des Tankreinigungssystems vorzugsweise unterhalb des Tankabdecksiebs 14 angeordnet, wie es in FIG. 5 und FIG. 6 angedeutet ist. Dadurch wird mit Hilfe der Reinigungsdüsen 20 auch eine Unterseite des Tankabdecksiebs 14 zumindest bereichsweise mit der Reinigungsflüssigkeit beaufschlagt.

Der Schmutzsammelbereich 15 des Schmutzauffangsystems ist in FIG. 5 in einer Seitenansicht zu erkennen.

Der Schmutzsammelbereich 15 ist nach oben hin offen und dient zum Sammeln der mit Hilfe des Tankabdecksiebs 14 von der Waschflüssigkeit abgetrennten Schmutzpartikel. Dabei ist vorgesehen, dass die Reinigungsdüsen 20 des Tankreinigungssystems derart in dem Waschtank 3 angeordnet und ausgebildet sind, um bedarfsweise auch den Schmutzsammelbereich 15 mit der Reinigungsflüssigkeit zu beaufschlagen.

Ebenfalls der Darstellung in FIG. 5 ist zu entnehmen, dass der Schmutzsammelbereich 15 einen Wandbereich in Gestalt eines Feinsiebs 16 aufweist. Auch dieses Feinsieb 16 wird mit Hilfe der Reinigungsdüse 20 des Tankreinigungssystems bedarfsweise mit Reinigungsflüssigkeit beaufschlagt. Dem Hydraulikschema gemäß FIG. 1 ist zu entnehmen, dass ein Schmutzaustragrohrsystem 17 mit dem Schmutzsammelbereich 15 strömungsmäßig verbunden sein kann, über welches der Schmutzsammelbereich 15 bedarfsweise geleert werden kann. Dabei ist das Tankabdecksieb 14 (in FIG. 1 nicht eingezeichnet) über dem Schmutzsammelbereich 15 angeordnet und weist - wie es in FIG. 2A und FIG. 2B gezeigt ist - eine Ablaufschräge in Richtung einer Zuführöffnung 18 auf. Der Schmutzsammelbereich 15 ist unterhalb der Zuführöffnung 18 derart angeordnet, dass die mit Hilfe des Tankabdecksiebs 14 von der Waschflüssigkeit abgetrennten Schmutzpartikel über die Zuführöffnung 18 in den Schmutzsammelbereich 15 gelangen.

In dem Waschtank 3 der Spülmaschine 1 kann mindestens ein Sensor 19 zur Füllstandsüberwachung sowie mindestens ein Heizelement zumindest teil- oder bereichsweise angeordnet sein. Dabei sollten die Reinigungsdüsen 20 des Tankreinigungssystems ebenfalls derart in dem Waschtank 3 angeordnet und ausgebildet sein, um auch den mindestens einen Sensor 19 bzw. das mindestens eine Heizelement bedarfsweise mit Reinigungsflüssigkeit beaufschlagen zu können.

Bei der in den Zeichnungen gezeigten Ausführungsform (vgl. insbesondere FIG. 3 bis FIG. 6) der erfindungsgemäßen Spülmaschine 1 sind die Reinigungsdüsen 20 des Tankreinigungssystems in entsprechenden Seitenwandbereichen des Waschtanks 3 angeordnet bzw. integriert. Dabei sind die Reinigungsdüsen 20 insbesondere in einer oberen Ebene des entsprechenden Seitenwandbereichs des Waschtanks 3 angeordnet.

In FIG. 6 ist eine obere Ebene A des Waschtanks 3, in welcher ein Randbereich eines dem Waschtank 3 zugeordneten Tankabdecksiebs 14 liegt, eingezeichnet, zusammen mit einer unteren Ebene B, in welcher eine den Grund des Waschtanks 3 bildende Bodenfläche des Waschtanks 3 liegt. Der Abstand zwischen diesen beiden Ebenen definiert die Tiefe T des Waschtanks 3.

Dabei ist insbesondere vorgesehen, dass die Reinigungsdüsen 20 in einem Seitenwandbereich des Waschtanks 3 angeordnet und insbesondere integriert sind, der gemessen von der den Grund des Waschtanks 3 bildenden Bodenfläche des Waschtanks 3 in einem Bereich zwischen 55% und 85% der Tiefe T und insbesondere zwischen 60% und 75% der Tiefe T liegt.

Zumindest einige der Reinigungsdüsen 20 des Tankreinigungssystems sollten in einem Seitenwandbereich des Waschtanks 3 angeordnet sein, welcher gegenüber einer Zugangsöffnung der Spülmaschine 1 angeordnet ist (vgl. hierzu die Draufsicht in FIG. 4).

Das Tankreinigungssystem weist eine schematisch angedeutete Steuereinrichtung 50 auf, welche ausgebildet ist, bedarfsweise oder gemäß einem vorab festgelegten oder festlegbaren Ereignisablauf das Tankreinigungssystem derart anzusteuern, dass über die Reinigungsdüsen 20 des Tankreinigungssystems die Reinigungsflüssigkeit in dem Waschtank 3 versprüht wird.

Wie bereits im Zusammenhang mit dem Hydraulikschema in FIG. 1 angedeutet, ist dem Waschtank 3 eine Abwasserpumpe 25 zugeordnet, deren Saugseite mit dem Waschtank 3 strömungsmäßig verbunden oder verbindbar ist, um zumindest einen Teil der in dem Waschtank 3 aufgenommenen Waschflüssigkeit insbesondere bedarfsweise oder insbesondere nach einem vorab festgelegten oder festlegbaren Ereignisablauf aus dem Waschtank 3 abzupumpen. Die abgepumpte Waschflüssigkeit wird entweder einem Wärmetauscher der Spülmaschine 1 (in den Zeichnungen nicht dargestellt) oder einem Abwasseranschluss der Spülmaschine 1 oder einer Abwasser-Regenerierungseinrichtung der Spülmaschine 1 zugeführt.

Dabei ist die Steuereinrichtung 50 des Tankreinigungssystems insbesondere ausgebildet, das Tankreinigungssystem insbesondere automatisch und vorzugsweise wahlweise automatisch derart anzusteuern, dass über die Reinigungsdüsen 20 des Tankreinigungssystems die Reinigungsflüssigkeit in dem Waschtank 3 versprüht wird, wenn mit Hilfe der Abwasserpumpe 25 zumindest ein Teil der in dem Waschtank 3 aufgenommenen Waschflüssigkeit abgepumpt wird oder abgepumpt ist.

Alternativ oder zusätzlich hierzu ist die Steuereinrichtung 50 ausgebildet, in Abhängigkeit von einem sensorisch erfassten Verschmutzungsgrad der in dem Waschtank 3 aufgenommenen Waschflüssigkeit einen Zeitpunkt oder eine Zeitdauer festzulegen, wann bzw. während welcher mit Hilfe der Reinigungsdüsen 20 des Tankreinigungssystems die Reinigungsflüssigkeit in dem Waschtank 3 zu versprühen ist.

Ebenfalls kann die Steuereinrichtung 50 ausgebildet sein, in Abhängigkeit von dem sensorisch erfassten Verschmutzungsgrad der in dem Waschtank 3 aufgenommenen Waschflüssigkeit eine pro Zeiteinheit mit Hilfe der Reinigungsdüsen 20 des Tankreinigungssystems zu versprühende Menge an Reinigungsflüssigkeit festzulegen.

Die Verschmutzung bzw. der Verschmutzungsgrad der in dem Waschtank 3 aufgenommenen Waschflüssigkeit kann beispielsweise mit Hilfe eines Trübungssensors erfasst werden.

Alternativ oder zusätzlich hierzu kann auch der Waschflüssigkeitsfüllstand der in dem Waschtank 3 aufgenommenen Waschflüssigkeit herangezogen werden, um auf den Verschmutzungsgrad der in dem Waschtank 3 aufgenommenen Waschflüssigkeit rückzuschließen.

Obgleich nicht in den Zeichnungen explizit dargestellt, weist das Tankreinigungssystem vorzugsweise eine mit den Reinigungsdüsen 20 des Tankreinigungssystems strömungsmäßig verbundene oder verbindbare Flüssigkeitszuführung auf, über welche den Reinigungsdüsen 20 des Tankreinigungssystems bedarfsweise die zu versprühende Reinigungsflüssigkeit zuführbar ist.

Bei der Reinigungsflüssigkeit handelt es sich vorzugsweise um Frischwasser, insbesondere kaltes Frischwasser. Alternativ hierzu ist natürlich auch denkbar, als Reinigungsflüssigkeit erhitztes Wasser, insbesondere erhitztes Frischwasser, oder regenerierte Waschflüssigkeit aus dem Waschtank 3 zu verwenden. Der Reinigungsflüssigkeit kann bedarfsweise auch eine Reinigungschemie zudosiert sein.

Die Reinigungsdüsen 20 des Tankreinigungssystems sind vorzugsweise als Rotationsdüsen ausgeführt und ausgebildet, einen rotierenden Sprühstrahl zu erzeugen.

Insbesondere weist die Reinigungsdüse 20 ein Gehäuse 21 mit einem Fluideinlass 22 und einen in oder an dem Gehäuse 21 drehbar gelagerten Rotor 23 mit zwei einander zumindest teilweise gegenüberliegenden Austrittsöffnungen 24 auf.

Die Erfindung ist nicht auf die in den Zeichnungen gezeigten Ausführungsformen beschränkt, sondern ergibt sich aus einer Zusammenschau sämtlicher hierin offenbarter Merkmale.

### Bezugszeichenliste

- 1: Spülmaschine
- 2: Behandlungskammer
- 3: Waschtank
- 4: Waschpumpe
- 5: Waschdüse
- 6: Wascharm
- 7: Spülarm
- 9: Vorratsbehälter für Klarspülkonzentrat
- 10: Wassererwärmer/Boiler
- 11: Frischwasseranschluss des Wassererwärmers
- 12: Klarspülpumpe
- 13: Klarspüldüse
- 14: Tankabdecksieb
- 15: Schmutzsammelbereich
- 16: Feinsieb
- 17: Schmutzaustragrohrsystem
- 18: Zuführöffnung
- 19: Sensor zur Füllstandsüberwachung
- 20: Reinigungsdüse
- 25: Abwasserpumpe

- 50: Steuereinrichtung 50

- A: obere Ebene des Waschtanks
- B: Bodenfläche / untere Ebene des Waschtanks
- T: Tiefe des Waschtanks

## Patentansprüche

1. Spülmaschine (1) mit mindestens einem als Rezirkulationskreislauf ausgebildeten Waschsystem, insbesondere Geschirr- oder Utensilienspülmaschine, welche als Programmautomat oder als Transportspülmaschine ausgebildet ist, wobei das mindestens eine Waschsystem ein Düsensystem mit mindestens einer Waschdüse (5) zum Versprühen von Waschflüssigkeit auf das zu reinigende Spülgut, einen Waschtank (3) zum Auffangen von zumindest einem Teil der versprühten Waschflüssigkeit und eine Waschpumpe (4) zum Zuführen von in dem Waschtank (3) gesammelter Waschflüssigkeit zu der mindestens einen Waschdüse (5) aufweist,
**dadurch gekennzeichnet, dass**
die Spülmaschine (1) ein dem Waschtank (3) zugeordnetes Tankreinigungssystem mit mindestens einer derart in oder an dem Waschtank (3) angeordneten Reinigungsdüse (20) aufweist, dass insbesondere bedarfsweise und vorzugsweise am Ende einer Spülschicht oder eines Spültages der Spülmaschine (1) über die mindestens eine Reinigungsdüse (20) des Tankreinigungssystems eine Reinigungsflüssigkeit in dem Waschtank (3) versprühbar oder in den Waschtank (3) einsprühbar ist zum Reinigen des Waschtanks (3) und/oder von in dem Waschtank (3) aufgenommenen Komponenten.

2. Spülmaschine (1) nach Anspruch 1,
wobei die Spülmaschine (1) ein dem Waschtank (3) zugeordnetes Schmutzauffangsystem mit einem Tankabdecksieb (14) aufweist, wobei das Tankabdecksieb (14) ausgebildet ist, um Schmutzpartikel von der versprühten und durch Schwerkraft in den Waschtank (3) zurückfließenden Waschflüssigkeit abzutrennen, wobei die mindestens eine Reinigungsdüse (20) des Tankreinigungssystems in dem Waschtank (3) unterhalb des Tankabdecksiebs (14) angeordnet ist.

3. Spülmaschine (1) nach Anspruch 2,
wobei die mindestens eine Reinigungsdüse (20) des Tankreinigungssystems derart in dem Waschtank (3) angeordnet und/oder derart ausgebildet ist, um insbesondere bedarfsweise und vorzugsweise am Ende einer Spülschicht oder eines Spültages der Spülmaschine (1) eine Unterseite des Tankabdecksiebs (14) zumindest bereichsweise mit der Reinigungsflüssigkeit zu beaufschlagen.

4. Spülmaschine (1) nach Anspruch 2 oder 3,
wobei das Schmutzauffangsystem einen zumindest teil- oder bereichsweise in dem Waschtank (3) angeordneten und nach oben hin offenen Schmutzsammelbereich (15) aufweist zum Sammeln der mit Hilfe des Tankabdecksiebs (14) von der Waschflüssigkeit abgetrennten Schmutzpartikel, und wobei die mindestens eine Reinigungsdüse (20) des Tankreinigungssystems derart in dem Waschtank (3) angeordnet und/oder derart ausgebildet ist, um insbesondere bedarfsweise und vorzugsweise am Ende einer Spülschicht oder eines Spültages der Spülmaschine (1) den Schmutzsammelbereich (15) zumindest bereichsweise mit der Reinigungsflüssigkeit zu beaufschlagen.

5. Spülmaschine (1) nach Anspruch 4,
wobei der Schmutzsammelbereich (15) einen für Waschflüssigkeit permeablen Wandbereich, insbesondere in Gestalt eines Siebs und vorzugsweise in Gestalt eines Feinsiebs (16), aufweist, und wobei die mindestens eine Reinigungsdüse (20) des Tankreinigungssystems derart in dem Waschtank (3) angeordnet und/oder derart ausgebildet ist, um insbesondere bedarfsweise und vorzugsweise am Ende einer Spülschicht oder eines Spültages der Spülmaschine (1) den für Waschflüssigkeit permeablen Wandbereich des Schmutzsammelbereichs (15) zumindest bereichsweise mit der Reinigungsflüssigkeit zu beaufschlagen; und/oder wobei die Spülmaschine (1) ferner ein mit dem Schmutzsammelbereich (15) strömungsmäßig verbundenes Schmutzaustragsystem mit einem Schmutzaustragrohrsystem (17) aufweist, über welches der Schmutzsammelbereich (15) bedarfsweise geleert werden kann; und/oder
wobei das Tankabdecksieb (14) über dem Schmutzsammelbereich (15) angeordnet ist und eine Ablaufschräge in Richtung einer Zuführöffnung (18) aufweist, wobei der nach oben offen ausgebildete Schmutzsammelbereich (15) unterhalb der Zuführöffnung (18) des Tankabdecksiebs (14) derart angeordnet ist, dass die mit Hilfe des Tankabdecksiebs (14) von der Waschflüssigkeit abgetrennten Schmutzpartikel über die Zuführöffnung (18) in den Schmutzsammelbereich (15) gelangen,
wobei vorzugsweise das Tankabdecksieb (14) zumindest bereichsweise trichterförmig ausgebildet ist, und wobei die Zuführöffnung (18) innerhalb des trichterförmigen Bereichs des Tankabdecksiebs (14) und vorzugsweise in einem verjüngten Bereich des trichterförmigen Bereichs des Tankabdecksiebs (14), ausgebildet ist.

6. Spülmaschine (1) nach einem der Ansprüche 1 bis 5,
wobei in dem Waschtank (3) mindestens ein Sensor (19) zur Füllstandsüberwachung und/oder mindestens ein Heizelement zumindest teil- oder bereichsweise angeordnet sind/ist, und wobei die mindestens eine Reinigungsdüse (20) des Tankreinigungssystems derart in dem Waschtank (3) angeordnet und/oder derart ausgebildet ist, um insbesondere bedarfsweise und vorzugsweise am Ende einer Spülschicht oder eines Spültages der Spülmaschine (1) den mindestens einen Sensor (19) und/oder das mindestens eine Heizelement zumindest bereichsweise mit der Reinigungsflüssigkeit zu beaufschlagen.

7. Spülmaschine (1) nach einem der Ansprüche 1 bis 6,
wobei die mindestens eine Reinigungsdüse (20) des Tankreinigungssystems und vorzugsweise alle Reinigungsdüsen (20) des Tankreinigungssystems in mindestens einem Seitenwandbereich des Waschtanks (3) angeordnet und insbesondere integriert ist/sind, wobei der Waschtank (3) eine zwischen einer oberen Ebene (A), in welcher ein Randbereich eines dem Waschtank (3) zugeordneten Tankabdecksiebs (14) liegt, und einer unteren Ebene (B), in welcher eine den Grund des Waschtanks (3) bildende Bodenfläche des Waschtanks (3) liegt, definierte Tiefe (T) aufweist, und wobei vorzugsweise die mindestens eine Reinigungsdüse (20) und vorzugsweise alle Reinigungsdüsen (20) des Tankreinigungssystems in einem oberen Seitenwandbereich des Waschtanks (3) angeordnet und insbesondere integriert ist/sind, wobei vorzugsweise die mindestens eine Reinigungsdüse (20) und vorzugsweise alle Reinigungsdüsen (20) des Tankreinigungssystems in einem Seitenwandbereich des Waschtanks (3) angeordnet und insbesondere integriert ist/sind, der - gemessen von der unteren Ebene (B) des Waschtanks (3) - in einem Bereich zwischen 55% und 85% der Tiefe (T) und insbesondere in einem Bereich zwischen 60% und 75% der Tiefe (T) liegt.

8. Spülmaschine (1) nach einem der Ansprüche 1 bis 7,
wobei das mindestens eine Waschsystem in einer Behandlungskammer (2) oder in einer Behandlungszone der Spülmaschine (1) zumindest teil- oder bereichsweise aufgenommen ist, wobei die Behandlungskammer (2) oder Behandlungszone der Spülmaschine (1) eine insbesondere manuell verschließbare Zugangsöffnung aufweist, und wobei mindestens eine Reinigungsdüse (20) des Tankreinigungssystems in oder an einem Seitenwandbereich des Waschtanks (3) angeordnet ist, welcher der Zugangsöffnung gegenüberliegt.

9. Spülmaschine (1) nach einem der Ansprüche 1 bis 8,
wobei das Tankreinigungssystem eine Steuereinrichtung (50) aufweist, oder wobei dem Tankreinigungssystem eine Steuereinrichtung (50) zugeordnet ist, wobei die Steuereinrichtung (50) ausgebildet ist, bedarfsweise oder gemäß einem vorab festgelegten oder festlegbaren Ereignisablauf das Tankreinigungssystem derart anzusteuern, dass über die mindestens eine Reinigungsdüse (20) des Tankreinigungssystems die Reinigungsflüssigkeit in dem Waschtank (3) versprüht wird oder in den Waschtank (3) eingesprüht wird.

10. Spülmaschine (1) nach einem der Ansprüche 1 bis 9,
wobei dem Waschtank (3) der Spülmaschine (1) eine Abwasserpumpe (25) zugeordnet ist, deren Saugseite mit dem Waschtank (3) strömungsmäßig verbunden oder verbindbar ist, um zumindest einen Teil der in dem Waschtank (3) aufgenommenen Waschflüssigkeit, insbesondere bedarfsweise oder insbesondere nach einem vorab festgelegten oder festlegbaren Ereignisablauf, aus dem Waschtank (3) abzupumpen und den abgepumpten, zumindest einen Teil der in dem Waschtank (3) aufgenommenen Waschflüssigkeit einem Wärmetauscher der Spülmaschine (1) oder einem Abwasseranschluss der Spülmaschine (1) oder einer Abwasser-Regenerierungseinrichtung der Spülmaschine (1) zuzuführen.

11. Spülmaschine (1) nach Anspruch 9 und 10,
wobei die Steuereinrichtung (50) ausgebildet ist, das Tankreinigungssystem insbesondere automatisch und vorzugsweise wahlweise automatisch derart anzusteuern, dass über die mindestens eine Reinigungsdüse (20) des Tankreinigungssystems die Reinigungsflüssigkeit in dem Waschtank (3) versprüht wird oder in den Waschtank (3) eingesprüht wird, wenn mit Hilfe der Abwasserpumpe (25) zumindest ein Teil der in dem Waschtank (3) aufgenommenen Waschflüssigkeit abgepumpt wird oder abgepumpt ist.

12. Spülmaschine (1) nach einem der Ansprüche 1 bis 11 und zumindest nach Anspruch 9, wobei die Spülmaschine (1) eine Sensorik aufweist, welche ausgebildet ist, einen Verschmutzungsgrad der in dem Waschtank (3) aufgenommenen Waschflüssigkeit zu erfassen, wobei die Steuereinrichtung (50) ausgebildet ist, in Abhängigkeit von dem erfassten Verschmutzungsgrad der in dem Waschtank (3) aufgenommenen Waschflüssigkeit einen Zeitpunkt und/oder eine Zeitdauer festzulegen, wann bzw. während welcher mit Hilfe der mindestens einen Reinigungsdüse (20) des Tankreinigungssystems insbesondere bedarfsweise die Reinigungsflüssigkeit zu versprühen ist, und/oder eine pro Zeiteinheit mit Hilfe der mindestens einen Reinigungsdüse (20) des Tankreinigungssystems zu versprühende Menge an Reinigungsflüssigkeit festzulegen.

13. Spülmaschine (1) nach einem der Ansprüche 1 bis 12 und insbesondere nach Anspruch 12, wobei dem Waschtank (3) eine Sensorik zugeordnet ist, welche ausgebildet ist, anhand einer Trübung der in dem Waschtank (3) aufgenommenen Waschflüssigkeit und/oder anhand eines Waschflüssigkeitsfüllstands der in dem Waschtank (3) aufgenommenen Waschflüssigkeit den Verschmutzungsgrad der in dem Waschtank (3) aufgenommenen Waschflüssigkeit zumindest indirekt zu erfassen.

14. Spülmaschine (1) nach einem der Ansprüche 1 bis 13,
wobei die von der mindestens einen Reinigungsdüse (20) des Tankreinigungssystems bedarfsweise zu versprühende Reinigungsflüssigkeit Frischwasser, insbesondere kaltes Frischwasser, erhitztes Wasser, insbesondere erhitztes Frischwasser, oder regenerierte Waschflüssigkeit aus dem Waschtank (3) und optional eine entsprechend zudosierte Reinigungschemie aufweist; und/oder
wobei das Tankreinigungssystem eine mit der mindestens einen Reinigungsdüse (20) des Tankreinigungssystems strömungsmäßig verbundene oder verbindbare Flüssigkeitszuführung aufweist, über welche der mindestens einen Reinigungsdüse (20) des Tankreinigungssystems bedarfsweise die zu versprühende Reinigungsflüssigkeit zuführbar ist, wobei die Flüssigkeitszuführung des Tankreinigungssystems vorzugsweise mindestens ein über eine Steuereinrichtung (50) der Spülmaschine (1) ansteuerbares Ventil und/oder mindestens eine über eine Steuereinrichtung (50) der Spülmaschine (1) ansteuerbare Reinigungsflüssigkeitspumpe aufweist, über welches bzw. über welche eine pro Zeiteinheit der mindestens einen Reinigungsdüse (20) des Tankreinigungssystems zuzuführende oder zugeführte Menge an Reinigungsflüssigkeit einstellbar ist.

15. Spülmaschine (1) nach einem der Ansprüche 1 bis 14,
wobei die mindestens eine Reinigungsdüse (20) des Tankreinigungssystems als Rotationsdüse ausgeführt und ausgebildet ist, einen rotierenden Sprühstrahl zu erzeugen,
wobei die mindestens eine Reinigungsdüse (20) vorzugsweise ein Gehäuse (21) mit einem Fluideinlass (22) und einen in oder an dem Gehäuse (21) drehbar gelagerten Rotor (23) mit zwei einander zumindest teilweise gegenüberliegenden Austrittsöffnungen (24) aufweist.
